# EUROPÄISCHE PATENTANMELDUNG

(11) **EP 4 686 515 A1**
(43) Veröffentlichungstag der Anmeldung: **04.02.2026**
(21) Anmeldenummer: 24197309.8
(22) Anmeldetag: 29.08.2024
(51) Int. Cl.: B22D 11/04, B22D 11/049, B22D 11/055

(54) **KOKILLE FÜR STRANGGIESSANLAGE UND STRANGGUSSANLAGE**

(30) Priorität: 02.08.2024 EP 24192587
(71) Anmelder: Primetals Technologies Austria GmbH, 4031 Linz (AT)
(72) Erfinder: Wimmer, Franz, 4752 Riedau (AT); Winkler-Ebner, Bernhard, 4470 Enns (AT)
(74) Vertreter: Metals@Linz

(57) **Zusammenfassung**

Die vorliegende Erfindung betrifft das Gebiet der metallurgischen Anlagen, konkret eine Kokille für eine Stranggussanlage.

Die Aufgabe der Erfindung liegt darin eine Kokille zur Verfügung zu stellen, welche eine Reduzierung der Kupferwandtemperatur bei gleichzeitig kleinen Deformationen des Kupferrohres zufolge des Kühlmediumdruckes gewährleistet.

Die Aufgabe wird dadurch gelöst, dass im Bereich des Meniskus die Innenkokille in Umfangsrichtung, zumindest zwei, bevorzugt zumindest vier Vertiefungen, mit einer Breite aufweisen. Alle in Umfangsrichtung addierten Breiten der Vertiefungen weisen einen Wert von mindestens 40%, bevorzugt mindestens 50%, besonders bevorzugt zumindest 70% eines Innenumfangs der Innenkokille auf. Die Vertiefungen weisen eine Länge von zumindest 10% der Länge der Kokille auf. Die Vertiefungen sind mit einer Tiefe ausgestaltet, dass die verbleibende Wandstärke der Innenkokille im Bereich der Vertiefung zumindest 9mm, bevorzugt zumindest 8mm, ganz besonders bevorzugt zumindest 7mm aufweist.

## Beschreibung

### Gebiet der Technik

Die vorliegende Erfindung betrifft das Gebiet der metallurgischen Anlagen, konkret eine Kokille für eine Stranggussanlage.

Einerseits betrifft die Erfindung eine Kokille zum Stranggießen eines Metallprodukts, bevorzugt zum Vergießen von Knüppel oder Vorblöcken, welche einen rohrförmigen Aufbau aufweist. Die Kokille besteht aus einer Innenkokille mit in Umfangsrichtung geschlossenen Seitenwänden, welche eine vorgegebene Wandstärke aufweist und einem äußeren Kühlmediummantel, welcher die Innenkokille in Umfangsrichtung umschließt. Die Kokille weist in einer Längsrichtung eine Länge von zumindest 500mm auf, wobei die Kokille einen Bereich definiert in welchem sich während des Stranggießens der Meniskus (M) des flüssigen Metalls befindet. Zwischen dem Kühlmediummantel und der Innenkokille ist zumindest ein Kühlkanal (2a) zum Durchströmen von Kühlmittel vorhanden.

Andererseits betrifft die Erfindung eine Stranggussanlage.

### Stand der Technik

Rohrkokillen werden üblicherweise für Formate bis zu einer Größe von bis ca. 350x350mm und Gießgeschwindigkeiten bis zu 6m/min eingesetzt.

Beispielsweise wird ein Format 160x160mm insbesondere bei Hochgeschwindigkeitsanlagen mit einer maximalen Gießgeschwindigkeit von ca. 5-6m/min betrieben. Bei diesen hohen Gießgeschwindigkeiten treten im Bereich des Meniskus an der Kokilleninnenwand sehr hohe Temperaturen von bis zu 370°C auf, welche bereits nach einer kurzen Einsatzzeit des Kokillenrohres zu Beschädigungen, wie beispielsweise Rissen an der Heißseite, führen können. Eine effektive Reduktion der Temperaturen ist nur mittels einer verringerten Wandstärke des Kupferrohres möglich. Üblicherweise beträgt die Wandstärke des Kokillenrohres ca. 10% der Formatabmessung, also bei einem Format von 160x160mm beträgt die Kupfer Wandstärke ca. 16mm. Allerdings hat eine Verringerung der Wandstärke eine erhöhte Deformation des Kupferrohres zufolge eines Primär-Wasserdruckes zur Folge. Bei Kokillen, die für höhere Gießgeschwindigkeiten vorgesehen sind, kann der Wasserdruck bis zu 15 bar ansteigen. Bei größeren Formaten wird deshalb die Wandstärke entsprechend erhöht, um die Deformationen des Kokillenrohres gering zu halten. Eine Vergrößerung der Wandstärke erhöht aber auch die Temperaturen in der Kokille bei einer gegebenen Gießgeschwindigkeit. Neben dem Primärwasserdruck generieren auch hohe und meist inhomogene Temperaturen in der Kupferwand zusätzliche Deformationen und entsprechende Spannungen im Kokillenrohr.

### Zusammenfassung der Erfindung

Die Aufgabe der Erfindung liegt darin eine Kokille zur Verfügung zu stellen, welche eine Reduzierung der Kupferwandtemperatur bei gleichzeitig kleinen Deformationen des Kupferrohres zufolge des Kühlmediumdruckes gewährleistet.

Die Aufgabe wird dadurch gelöst, dass im Bereich des Meniskus die Innenkokille in Umfangsrichtung, zumindest zwei, bevorzugt zumindest vier Vertiefungen, mit einer Breite aufweisen. Alle in Umfangsrichtung addierten Breiten der Vertiefungen weisen einen Wert von mindestens 40%, bevorzugt mindestens 50%, besonders bevorzugt zumindest 70% eines Innenumfangs der Innenkokille auf. Die Vertiefungen weisen eine Länge von zumindest 10%, bevorzugt 15%, noch bevorzugter 20%, besonders bevorzugt 25%, ganz besonders bevorzugt 30% der Länge der Kokille auf. Die Vertiefungen sind mit einer Tiefe ausgestaltet, dass die verbleibende Wandstärke der Innenkokille im Bereich der Vertiefung zumindest 9mm, bevorzugt zumindest 8mm, ganz besonders bevorzugt zumindest 7mm aufweist.

Die Breiten der Vertiefungen können unterschiedlich ausgestaltet sein, damit die gewünschte Kühlwirkung erzielt werden kann sollte aber die Summe der Breite der Vertiefungen in Umfangsrichtung mindestens einen Wert von 40% aufweisen.

Der Innenumfang der Innenkokille wird an jener Seite gemessen, welche während des Stranggießens Kontakt mit dem flüssigen Metall hat.

Der höchste Wärmeeintrag in der Innenkokille tritt im Bereich des Meniskus auf, wo noch keine oder nur eine sehr dünne Strangschale vorhanden ist. Die maximale Temperatur in der Innenkokille tritt in weiterer Folge knapp unterhalb des Meniskus auf. Deshalb ist es sinnvoll nur in diesem Bereich die Wandstärke in geeigneter Weise zu reduzieren. Außerhalb dieses Bereiches kann es sogar sinnvoll sein, die Wandstärke geringfügig zu erhöhen, um bei Schnellgießkokillen generell eine Verbesserung der thermischen Stabilität zu erzielen.

Die Verringerung der Kokillenwandstärke im Bereich des Meniskus - mit einer Länge von zumindest 10% der Länge der Kokille - erfolgt dabei in der Form, dass geeignete Vertiefungen in die Kokillenwand gefräst werden. Diese Vertiefungen können beispielsweise in Form von Schlitzen oder ausgerundeten Vertiefungen ausgeführt werden. Die Ausführung der Vertiefungen hängt dabei generell von einer Formatgröße und einer Querschnittsform der Innenkokille ab. Im Bereich der Vertiefungen wird eine minimale Wandstärke von 7 - 9mm angestrebt. Die Innenkokille besteht bevorzugt aus Kupfer. Die Vertiefungen in der Innenkokille sind nach oben offen, eine Bohrung, welche in der Wand der Innenkokille liegt und in Umfangsrichtung keine Öffnung aufweist, sondern nur auf der Stirnseite, ist keine Vertiefung im Sinne dieser Erfindung. Ein bevorzugtes Kühlmedium für solche Kokillen ist Wasser.

In einer vorteilhaften Ausführungsform beginnen die Vertiefung in einem Abstand unterhalb einer Oberkante der Innenkokille, wobei der Abstand 30% bis 50% einer Distanz zwischen Meniskus und Oberkante Innenkokille entspricht. Damit beim Meniskus bereits die optimale Kühlwirkung herrscht wird der Beginn der Vertiefungen bereits oberhalb des Meniskus angeordnet.

In einer bevorzugten Ausführungsform sind im Bereich von zumindest 50%, bevorzugt bei 100%, der Vertiefungen direkt am Kühlmediummantel Verdrängungskörper angeordnet, wobei die Verdrängungskörper einen Verdrängungsmantelkühlkanal mit den Vertiefungen und der Innenkokille bilden, mit einem vorgegebenen Spalt.

In Vertiefungen können Verdrängungskörper eingesetzt werden, die den Strömungsquerschnitt definieren und damit zu einer gewünschten Strömungsgeschwindigkeit des Kühlmediums führen.

Der vorgegebene Spalt hängt im Wesentlichen davon ab, welche Strömungsgeschwindigkeiten des Kühlmediums im Verdrängungsmantelkühlkanal herrschen sollen.

Auf diese Weise wird die Wärmeabfuhr im Gießspiegelbereich erhöht und die Temperatur der Innenkokille verringert. Vorzugsweise sollen die Strömungsgeschwindigkeiten des Kühlmediums im Bereich des Meniskus in der Größenordnung von zumindest 10 m/s liegen.

Eine bevorzugts Ausführungsform sieht vor, dass die Verdrängungskörper in einen Verdrängungsmantel, welcher die Innenkokille in Umfangsrichtung umgibt und im Bereich der Vertiefungen Schlitze aufweist, eingesetzt werden, um einen definierten Vertiefungskühlkanal zwischen Verdrängungskörper und Innenkokille und ein Verdrängungsmantelkühlkanal zwischen Verdrängungsmantel und Innenkokille einzustellen.

Eine zweckmäßige Ausführung sieht vor, dass die Verdrängungskörper und der Verdrängungsmantel derart angeordnet, dass Kühlmedium ausschließlich in den Vertiefungskühlkanälen durchströmen kann. Dies bedeutet, dass in den Bereichen zwischen den Vertiefungen kein Kühlmedium fließt.

In dieser Ausführung wird durch den Verdrängungsmantel der Verdrängungsmantelkühlkanal verschlossen, dort fließt also kein Kühlmedium.

Eine vorteilhafte Ausführungsform sieht vor, dass die Verdrängungskörper mit dem Kühlmediummantel lösbar verbunden, bevorzugt verschraubt, werden.

Eine bevorzugte Ausführungsform sieht vor, dass der Vertiefungskühlkanal derart eingestellt wird, dass die Strömungsgeschwindigkeit zumindest gleich groß, bevorzugt größer, ist als in einem Bereich vor den Vertiefungen und/oder nach den Vertiefungen, bevorzugt beträgt die Strömungsgeschwindigkeit im Vertiefungskanal zumindest 10m/s, bevorzugt zumindest 12m/s, ganz besonders bevorzugt 15m/s.

In einer bevorzugten Ausführungsform sind die Seitenwände der Innenkokille unterhalb des Meniskus, bevorzugt unterhalb der Vertiefungen, in Umfangsrichtung zumindest teilweise nach innen gewölbt ausgeführt, bevorzugt beträgt ein maximale Normalabstand der gewölbten Seitenwand von der geraden Form 0,3%-5% einer jeweiligen Breite der Seitenwände.

Die Seitenwände drücken also leicht in den Strang. Die Seitenwände der Innenkokille könnte im oberen Bereich noch gerade ausgeführt sein, und dann in Richtung Kokillenaustritt mit einer immer stärker werdenden Ausbauchung versehen werden. Die Ausbauchung, also der maximale Normalabstand von der jeweils geradlinig angenommenen Kontur könnte 0,5 bis 5 % einer Seitenbreite entsprechen.

In einer vorteilhaften Ausführungsform die Seitenwände der Innenkokille unterhalb des Meniskus, bevorzugt unterhalb der Vertiefungen, in Längsrichtung zumindest teilweise nach innen gewölbt ausgeführt sind, bevorzugt beträgt ein maximaler Normalabstand der Seitenwand in Längsrichtung von der geraden Form 0,2%-2% der Länge der Kokille.

In einer zweckmäßigen Ausführungsform weisen die Vertiefungen entlang der Umfangsrichtung eine Ausrundung mit einem Radius von zumindest 2 mm, bevorzugt zumindest die halbe Breite der Vertiefung, auf und/oder in Längsrichtung eine Ausrundung mit einem Radius von zumindest 2 mm, bevorzugt in einem Bereich der zweifachen bis zehnfachen Breite der Vertiefung, auf. Durch diese Ausrundungen wird eine gleichmäßigere Strömung des Kühlmediums erreicht.

In einer vorteilhaften Ausführung weist eine Querschnittsform der Kokille ein Polygon, bevorzugt ein Oktagon, bevorzugt mit jeweils gleichen Seitenlängen, ein Rechteck und/oder ein Quadrat oder ein Kreis ist.

Die Aufgabe wird auch durch Stranggussanlage gelöst, die eine Kokille mit einer zuvor beschriebenen Ausführung umfasst.

Eine zweckmäßige Ausführung sieht vor, dass die Stranggussanlage mit einer Kühlmediumpumpe und einer Steuereinrichtung, zum Einstellen von Kühlmediumgeschwindigkeiten im Bereich der Vertiefungen von zumindest 10m/s, ausgestattet ist.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- Fig 1 - 5: eine schematische Darstellung einer Kokille mit Vertiefungen im Bereich des Meniskus,

### Beschreibung der Ausführungsformen

In Fig. 1 - 5 ist eine Kokille 1 gezeigt, welche die Innenkokille 2 und von einem Kühlmediummantel 3 - in Umfangsrichtung UR - umgeben ist. In der Innenkokille 2 sind Vertiefungen 4 angeordnet, welche sich in Längsrichtung LR erstrecken. In dieser Ausführungsvariante sind Verdrängungskörper 5, welche am Kühlmediummantel 3 befestigt sind, im Bereich der Vertiefungen 4 angeordnet, diese ragen in die Vertiefungen hinein. Des Weiteren ist in dieser Ausführungsvariante ein Verdrängungsmantel 6 zwischen dem Kühlmediummantel 3 und der Innenkokille 2 vorhanden, in welchem die Verdrängungskörper in Schlitze eingelegt sind und die Verdrängungskörper 5 ragen in die Vertiefungen 4 hinein. In der Fig. 2 ist eine vergrößerte Ansicht der Vertiefungen 4 und der Verdrängungskörper 5 gezeigt. Die Innenkokille 2 weist dabei eine Wandstärke W auf und in den Vertiefungen ergibt sich dann eine verbleibende Wandstärke Wv, wobei sich zwischen der Innenkokille und dem Verdrängungskörper 4 ein Spalt S ergibt.

Die Vertiefungen weisen eine Breite B und in Breitenrichtung einen Radius Rb auf. Die Summe aller Breiten B der Vertiefungen 4 in Umfangsrichtung UR soll zumindest 40% des Innenumfangs der Innenkokille 2 betragen, um die gewünschte Kühlwirkung zu erlangen.

In der Fig. 3 weist die Vertiefung 4 in Längsrichtung LR einen Radius RI auf. Dies ermöglicht deine gleichmäßigere Strömung eines Kühlmittels innerhalb der Kokille. Ein Verdrängungskühlkanal 4a bildet sich zwischen der Vertiefung 4 und dem Verdrängungskörper 5. Durch die Größe des Spalts zwischen Vertiefung 4 und Verdrängungskörper 5 kann die Strömungsgeschwindigkeit eingestellt werden. Vor und nach den Vertiefungen 4 wird ein Kühlkanal 3a durch den Kühlmediumsmantel 3 und die Innenkokille 2 gebildet.

In der Fig. 4 ist eine Ausführungsform mit einer gewölbten Seitenwand 2b dargestellt. Diese gewölbte Seitenwand weist in Umfangsrichtung UR eine maximale Normalabstand 2c der gewölbten Seitenwand von der geraden Form 0,3%-5% einer jeweiligen Breite der Seitenwände Bs.

In der Fig. 5 ist die Kokille 1 dargestellt und der Meniskus M angedeutet. Die Kokille 1 weist eine Länge L auf. Es ist zu sehen, dass im Bereich des Meniskus über eine Länge L1 die Vertiefungen 4 angeordnet sind. In einem nachfolgenden Bereich mit einer Länge L2 ist die Innenkokille 2 ohne Vertiefungen ausgeführt. Durch die Vertiefungen 4 in dem Bereich des Meniskus M wird eine höhere Kühlwirkung erreicht und gleichzeitig wird weist die Innenkokille die nötige Stabilität gegenüber Deformationen auf. Die Vertiefungen beginnen in einem Abstand A von einer Oberkante 2a der Innenkokille. Dieser Abstand A entspricht bevorzugt 30% bis 50% der Distanz D zwischen Oberkante 2a und Meniskus M.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Kokille
- 2: Innenkokille
- 2a: Oberkante
- 2b: Seitenwand
- 2c: Maximaler Normalabstand
- 3: Kühlmediummantel
- 3a: Kühlkanal
- 4: Vertiefung
- 4a: Vertiefungskühlkanal
- 5: Verdrängungskörper
- 6: Verdrängungsmantel
- A: Abstand
- B: Breite
- Bs: Breite der Seitenwände
- D: Distanz
- L: Länge der Kokille
- L1: Länge der Vertiefungen
- L2: Länge nachfolgender Bereich
- LR: Längsrichtung
- M: Meniskus
- Rb: Radius in Breitenrichtung
- RI: Radius in Längsrichtung
- S: Spalt
- UR: Umfangsrichtung
- W: Wandstärke
- Wv: Verbleibende Wandstärke

## Patentansprüche

1. Kokille (1) zum Stranggießen eines Metallprodukts, bevorzugt zum Vergießen von Knüppel oder Vorblöcken, welche einen rohrförmigen Aufbau aufweist, mit einer Innenkokille (2) mit in Umfangsrichtung (UR) geschlossenen Seitenwänden (2b), welche eine vorgegebene Wandstärke (W) aufweist und einem äußeren Kühlmediummantel (3), welcher die Innenkokille (2) in Umfangsrichtung (UR) umschließt, die Kokille (2) weißt in einer Längsrichtung (LR) eine Länge von zumindest 500mm auf, wobei die Kokille (2) einen Bereich definiert in welchem sich während des Stranggießens der Meniskus (M) des flüssigen Metalls befindet, wobei zwischen dem Kühlmediummantel (3) und der Innenkokille (2) zumindest ein Kühlkanal (3a) zum Durchströmen von Kühlmittel vorhanden ist, **dadurch gekennzeichnet, dass** im Bereich des Meniskus (M) die Innenkokille (2) in Umfangsrichtung (UR), zumindest zwei, bevorzugt zumindest vier Vertiefungen (4) angeordnet sind, wobei die Vertiefungen (4) Breiten (B) aufweisen, alle in Umfangsrichtung (UR) addierten Breiten (B) der Vertiefungen (4) ergeben einen Wert von mindestens 40%, bevorzugt mindestens 50%, besonders bevorzugt zumindest 70% eines Innenumfangs der Innenkokille (2), und eine Länge (L1) der Vertiefungen (4) weist zumindest 10%, bevorzugt 15%, noch bevorzugter 20%, besonders bevorzugt 25%, ganz besonders bevorzugt 30%der Länge (L) der Kokille (1) auf, wobei die Vertiefungen (4) mit einer Tiefe derart ausgestaltet sind, dass die verbleibende Wandstärke (Wv) im Bereich der Vertiefung zumindest 9mm, bevorzugt zumindest 8mm, ganz besonders bevorzugt zumindest 7mm aufweist.

2. Kokille (1) zum Stranggießen eines Metallprodukts, nach Anspruch 1, **dadurch gekennzeichnet, dass** Vertiefung (4) beginnen in einem Abstand (A) unterhalb einer Oberkante (2a) der Innenkokille (2), wobei der Abstand (A) 30% bis 50% einer Distanz (D) zwischen Meniskus (M) und Oberkante (2a) Innenkokille (2) entspricht.

3. Kokille (1) zum Stranggießen eines Metallprodukts, nach Anspruch 1 oder 2, **dadurch gekennzeichnet, dass** im Bereich von zumindest 50%, bevorzugt bei 100%, der Vertiefungen (4) direkt am Kühlmediummantel (3) Verdrängungskörper (5) angeordnet sind, wobei die Verdrängungskörper (5) einen Vertiefungskühlkanal (4a) mit den Vertiefungen (4) der Innenkokille (2) bilden, mit einem vorgegebenen Spalt (S).

4. Kokille zum Stranggießen eines Metallprodukts, nach einem der Ansprüche 3 , **dadurch gekennzeichnet, dass** die Verdrängungskörper (5) aus einem Verdrängungsmantel (6), welcher die Innenkokille (2) in Umfangsrichtung (UR) umgibt und im Bereich der Vertiefungen (4) Schlitze aufweist in welchen Verdrängungskörper (5) eingesetzt werden, um einen definierten Vertiefungskühlkanal (4a) zwischen Verdrängungskörper (5) und Vertiefungen (4) der Innenkokille (2) und ein Verdrängungsmantelkühlkanal zwischen Verdrängungsmantel (6) und Innenkokille (2) einzustellen.

5. Kokille zum Stranggießen eines Metallprodukts, nach einem der Ansprüche 4, **dadurch gekennzeichnet, dass** die Verdrängungskörper (5) und der Verdrängungsmantel (6) derart angeordnet sind, dass Kühlmedium ausschließlich in den Vertiefungskühlkanälen (4) durchströmen kann.

6. Kokille (1) zum Stranggießen eines Metallprodukts, nach einem der Ansprüche 3 - 5, **dadurch gekennzeichnet, dass** die Verdrängungskörper (5) mit dem Kühlmediummantel (3) lösbar verbunden, bevorzugt verschraubt, werden.

7. Kokille (1) zum Stranggießen eines Metallprodukts, nach einem der Ansprüche 3 - 6, **dadurch gekennzeichnet, dass** der Vertiefungskühlkanal (4a) derart eingestellt wird, dass die Strömungsgeschwindigkeit zumindest gleich groß, bevorzugt größer, ist als im Kühlkanal (3a) in einem Bereich vor den Vertiefungen (4) und/oder nach den Vertiefungen (4), bevorzugt beträgt die Strömungsgeschwindigkeit im Vertiefungskühlkanal (4a) zumindest 10m/s, bevorzugt zumindest 12m/s, ganz besonders bevorzugt 15m/s.

8. Kokille (1) zum Stranggießen eines Metallprodukts, nach einem der Ansprüche 1 oder 7, **dadurch gekennzeichnet, dass** die Seitenwände (2b) der Innenkokille (2) unterhalb des Meniskus (M), bevorzugt unterhalb der Vertiefungen (4), in Umfangsrichtung (UR) zumindest teilweise nach innen gewölbt ausgeführt sind, bevorzugt beträgt ein maximaler Normalabstand (2c) der gewölbten Seitenwand (2b) von der geraden Form 0,3%-5% einer jeweiligen Breite (Bs) der Seitenwände (2b).

9. Kokille (1) zum Stranggießen eines Metallprodukts, nach einem der Ansprüche 1-8, **dadurch gekennzeichnet, dass** die Seitenwände (2b) der Innenkokille (2) unterhalb des Meniskus (M), bevorzugt unterhalb der Vertiefungen (4), in Längsrichtung (LR) zumindest teilweise nach innen gewölbt ausgeführt sind, bevorzugt beträgt ein maximale Normalabstand der gewölbten Seitenwand (2b) in Längsrichtung (LR) von der geraden Form 0,2%-2% der Länge (L) der Kokille.

10. Kokille (1) zum Stranggießen eines Metallprodukts nach einem der Ansprüche 1 - 9, **dadurch gekennzeichnet, dass** die Vertiefungen (4) in Umfangsrichtung (UR) eine Ausrundung mit einem Radius (R) von zumindest 2 mm, bevorzugt zumindest die halbe Breite (B) der Vertiefung (4) aufweisen. und/oder in Längsrichtung (LR) eine Ausrundung mit einem Radius ( RI) von zumindest 2 mm, bevorzugt in einem Bereich der zweifachen bis zehnfachen Breite (B) der Vertiefung (4) aufweisen.

11. Kokille (1) zum Stranggießen eines Metallprodukts nach einem der Ansprüche 1 - 10, **dadurch gekennzeichnet, dass** eine Querschnittsform der Innenkokille (2) ein Polygon, bevorzugt ein Oktagon, bevorzugt mit jeweils gleichen Seitenlängen, ein Rechteck und/oder ein Quadrat oder ein Kreis ist.

12. Stranggussanlage, **dadurch gekennzeichnet, dass** diese eine Kokille (1) nach einem der vorhergehenden Ansprüche umfasst.

13. Stranggussanlage nach Anspruch 12, **dadurch gekennzeichnet, dass** mit einer Kühlmediumpumpe und einer Steuereinrichtung zum Einstellen von Kühlmediumgeschwindigkeiten im Bereich der Vertiefungen (4) von zumindest 10m/s.
